# FASCICULE DE BREVET EUROPEEN

(11) **EP 3 597 986 B1**
(45) Date de publication et mention de la délivrance du brevet: **01.09.2021**
(21) Numéro de dépôt: 19179975.8
(22) Date de dépôt: 13.06.2019
(51) Int. Cl.: F21S 41/148, F21S 41/19, F21S 41/255, F21S 41/29, F21S 41/55, F21S 45/47, F21S 45/49

(54) **DISPOSITIF D'ÉCLAIRAGE À MODULE FLOTTANT**
BELEUCHTUNGSVORRICHTUNG MIT SCHWIMMENDEM MODUL
LIGHTING DEVICE WITH FLOATING MODULE

(30) Priorité: 17.07.2018 FR 1856587
(43) Date de publication de la demande: 22.01.2020
(73) Titulaire: PSA Automobiles SA, 78300 Poissy (FR)
(72) Inventeur: PERON, RODOLPHE, 95220 HERBLAY (FR)

(56) Documents cités:
- EP-A1- 2 966 344
- EP-A1- 3 260 764
- DE-U1-202017 102 646
- FR-A1- 3 022 867
- JP-A- 2013 197 077
- JP-U- 3 196 241

## Description

L'invention concerne les dispositifs d'éclairage, et plus précisément ceux qui comprennent au moins un module d'éclairage comportant une source de photons et une lentille participant à la réalisation d'une fonction photométrique.

Dans ce qui suit, on entend par « fonction photométrique » aussi bien une fonction photométrique d'éclairage, qu'une fonction photométrique de signalisation ou qu'une fonction photométrique d'effet lumineux, éventuellement décoratif.

Dans certains domaines, comme par exemple celui des véhicules, éventuellement de type automobile, on utilise des dispositifs d'éclairage comprenant au moins un module d'éclairage comportant une source générant des photons et une lentille agissant sur ces photons pour qu'ils se dirigent vers une zone avant et participent à une fonction photométrique choisie. De tels dispositifs d'éclairage peuvent éventuellement faire partie d'un bloc optique assurant éventuellement au moins une autre fonction photométrique, notamment dans un véhicule.

A titre d'exemple, dans un véhicule terrestre, la fonction photométrique du dispositif d'éclairage peut être choisie parmi une fonction de feu de route, une fonction de feu de croisement (ou code), et une fonction de feu antibrouillard. Mais il pourrait également s'agir d'une fonction photométrique de signalisation.

Actuellement, la source de photons et la lentille d'un module d'éclairage sont solidarisées fixement et respectivement à une face interne d'une paroi de support qui fait généralement partie d'un boîtier de bloc optique. La source est fréquemment montée sur une carte à circuits imprimés (éventuellement de type PCB (« Printed Circuit Board »)), notamment lorsqu'elle comprend au moins une diode électroluminescente, cette carte étant généralement vissée sur des pattes de fixation que comprend la paroi de support. De même, la lentille comprend généralement au moins une patte de fixation qui est vissée sur une patte de fixation correspondante de la paroi de support, ou bien est solidarisée fixement à une pièce de couplage qui est elle-même vissée sur une patte de fixation correspondante de la paroi de support. Un tel module est divulgué dans le document EP 3 260 764 A1. Le nombre d'opérations nécessaires à l'installation d'un module d'éclairage est donc important, ce qui augmente la durée d'assemblage et donc les coûts de fabrication. De plus, le nombre de pattes de fixation que doit comprendre la paroi de support complexifie la réalisation de cette dernière (généralement par moulage d'une matière plastique) et éventuellement de la lentille, et augmente l'encombrement. Par ailleurs, le masquage de ce que l'homme de l'art appelle la partie technique (carte à circuits imprimés avec source, pattes de fixation et éventuelle pièce de couplage) nécessite l'utilisation d'un masque de forme souvent complexe et encombrante, et donc rarement esthétique. Enfin, le mode de fixation de la source et de la lentille limite les possibilités d'effet de style, et notamment empêche de donner l'impression que le module d'éclairage est en « lévitation » (ou « flotte ») par rapport au masque, et plus généralement rend difficile la participation du module d'éclairage au style et/ou à la signature du système qu'il équipe.

L'invention a donc notamment pour but d'améliorer la situation.

Elle propose notamment à cet effet un dispositif d'éclairage comprenant au moins un module (d'éclairage) comportant une source générant des photons et une lentille agissant sur ces photons générés pour qu'ils se dirigent vers une zone avant et participent à une fonction photométrique choisie.

Ce dispositif d'éclairage comprend les caractéristiques techniques de la revendication 1.

Ainsi, chaque module dispose d'un long porte-à-faux qui donne l'impression qu'il est en lévitation (ou flottant), ce qui peut lui permettre de participer à un style et/ou à une signature, par exemple d'un bloc optique.

Le dispositif d'éclairage selon l'invention peut comporter d'autres caractéristiques qui peuvent être prises séparément ou en combinaison, et notamment :
- chaque module peut comprendre une pièce d'habillage placée devant la lentille, couplée fixement à une première partie avant de la coque supérieure opposée à sa première partie arrière, et transparente afin de laisser passer les photons sortant de la lentille et se dirigeant vers la zone avant ;
- il peut aussi comprendre un masque solidarisé fixement à sa paroi de support, muni d'au moins une ouverture traversée par une partie intermédiaire du module associé qui prolonge la première partie arrière de la coque supérieure vers la zone avant, et masquant une partie arrière de ce module ;
- la fonction photométrique peut être choisie parmi une fonction photométrique d'éclairage et une fonction photométrique de signalisation.

L'invention propose également un bloc optique de véhicule, éventuellement de type automobile, et comprenant un dispositif d'éclairage du type de celui présenté ci-avant.

L'invention propose également un véhicule, éventuellement de type automobile, et comprenant au moins un bloc optique du type de celui présenté ci-avant.

D'autres caractéristiques et avantages de l'invention apparaîtront à l'examen de la description détaillée ci-après, et des dessins annexés (obtenus en CAO/DAO (« Conception Assistée par Ordinateur/Dessin Assisté par Ordinateur »), d'où le caractère apparemment discontinu de certaines lignes), sur lesquels :
- la figure 1 illustre schématiquement, dans une vue en perspective de devant, une partie d'un exemple de bloc optique comprenant un exemple de réalisation d'un dispositif d'éclairage selon l'invention,
- la figure 2 illustre schématiquement, dans une vue en perspective, le dispositif d'éclairage de la figure 1 sans son masque et avant son installation dans le boîtier du bloc optique,
- la figure 3 illustre schématiquement, dans une vue en perspective, un exemple de réalisation d'un module du dispositif d'éclairage des figures 1 et 2,
- la figure 4 illustre schématiquement, dans une vue en perspective, certains des éléments d'un module du dispositif d'éclairage des figures 1 et 2, avant leur assemblage,
- la figure 5 illustre schématiquement, dans une vue en perspective, certains éléments assemblés et certains autres éléments à assembler d'un module du dispositif d'éclairage des figures 1 et 2, et
- la figure 6 illustre schématiquement, dans une vue en perspective du dessous, le couplage inférieur entre la coque inférieure et le radiateur métallique d'un module du dispositif d'éclairage des figures 1 et 2.

L'invention a notamment pour but de proposer un dispositif d'éclairage DE comprenant au moins un module d'éclairage MEj (à source de photons et lentille L) assurant une fonction photométrique choisie et donnant l'impression de léviter (ou flotter).

On considère dans ce qui suit, à titre d'exemple non limitatif, que le dispositif d'éclairage DE est destiné à équiper un bloc optique BO d'un véhicule de type automobile, comme par exemple une voiture. Mais l'invention n'est pas limitée à cette application. En effet, un dispositif d'éclairage DE peut être un équipement en soi (comportant éventuellement son propre boîtier et sa propre glace de protection), ou bien peut faire partie d'un autre équipement qu'un bloc optique de véhicule. Ainsi, un dispositif d'éclairage DE peut faire partie de n'importe quel véhicule (terrestre, maritime (ou fluvial), ou aérien), de n'importe quelle installation, y compris de type industriel, de n'importe quel appareil (ou système), y compris de type grand public, et de n'importe quel bâtiment.

Par ailleurs, on considère dans ce qui suit, à titre d'exemple non limitatif, que le bloc optique BO (comprenant un dispositif d'éclairage DE) est un projecteur (ou phare) avant assurant au moins une fonction photométrique d'éclairage. Mais l'invention n'est pas limitée à cette application. En effet, le dispositif d'éclairage DE, selon l'invention, est un dispositif lumineux pouvant assurer au moins une fonction photométrique d'éclairage ou de signalisation ou d'effet lumineux, éventuellement décoratif, dès lors que cette fonction photométrique nécessite au moins une source de photons et une lentille faisant partie d'un module d'éclairage.

Sur les figures 1 à 6, la direction X est une direction dite longitudinale du fait qu'elle est destinée à être parallèle à un côté longitudinal d'un véhicule, la direction Y est une direction dite transversale du fait qu'elle est destinée à être perpendiculaire aux côtés longitudinaux de ce véhicule et donc perpendiculaire à la direction longitudinale X, et la direction Z est une direction verticale, perpendiculaire aux directions longitudinale X et transversale Y.

On a schématiquement illustré sur la figure 1, une partie d'un bloc optique BO de véhicule (ici un projecteur avant) comprenant, notamment, un boîtier BB délimitant avec une glace de protection (non représentée) une cavité logeant notamment un dispositif d'éclairage DE selon l'invention.

Le boîtier BB est destiné, ici, à être solidarisé à une partie de la carrosserie d'un véhicule (ici dans une partie avant, comme par exemple une aile avant). Il est réalisé dans un matériau rigide, comme par exemple une matière plastique ou synthétique. Dans ce cas, il peut être réalisé par moulage.

La glace de protection peut, par exemple, être réalisée en verre ou en matière plastique. Elle est solidarisée fixement à une partie avant du boîtier BB, par exemple par collage, soudage ou vissage. Par ailleurs, elle peut éventuellement présenter une ou plusieurs couleurs choisies parmi le blanc cristal, le rouge et l'orange.

Comme illustré (au moins partiellement) sur les figures 1 à 5, un dispositif d'éclairage DE, selon l'invention, comprend une paroi de support PS et au moins un module d'éclairage MEj comportant au moins une coque supérieure C1, une coque inférieure C2, une source de photons (non représentée), et une lentille L.

Dans l'exemple illustré non limitativement sur les figures 1 et 2, le dispositif d'éclairage DE comprend trois modules (d'éclairage) MEj (j = 1 à 3), sensiblement identiques. Mais il peut comprendre n'importe quel nombre de modules (d'éclairage) MEj, dès lors que ce nombre est au moins égal à un. Ainsi, il pourrait en comporter un seul, ou bien deux, ou encore quatre ou cinq, selon les besoins. Par ailleurs, les modules MEj d'un dispositif d'éclairage DE peuvent présenter des formes et/ou dimensions différentes les unes des autres.

Chaque module MEj est solidarisé fixement du côté de sa partie arrière à la paroi de support PS, comme on le verra plus loin et comme cela est illustré sur la figure 2. Dans l'exemple qui est ici décrit, la paroi de support PS est couplée au boîtier BB du bloc optique BO (dans la cavité). On notera que le dispositif d'éclairage DE peut être éventuellement monté de façon mobile dans le boîtier, afin de pouvoir être déplacé sur une distance prédéfinie suivant au moins une direction. Dans ce cas, la paroi de support PS peut, par exemple, être couplée au boîtier BB via des rotules et actionnée (ou déplacée) via un correcteur de site (moteur électrique) contrôlé par des moyens de contrôle électroniques afin d'offrir, par exemple, une correction en hauteur en fonction de l'assiette du véhicule.

Cette paroi de support PS peut être réalisée par moulage d'une matière plastique ou synthétique rigide, telle que du polyéthylène (ou PE) ou du polypropylène (ou PP) ou encore du polycarbonate (ou PC).

La source (de photons) de chaque module MEj est agencée de manière à générer des photons devant participer à une fonction photométrique choisie.

Par exemple, dans le cas d'un véhicule, cette fonction photométrique est une fonction de feu de croisement (ou code). Mais il pourrait également s'agir d'une fonction de feu de route ou de feu antibrouillard, ou, comme évoqué précédemment, de n'importe quelle fonction de signalisation.

Chaque source de photons peut, par exemple, comprendre au moins une diode électroluminescente, de type classique (ou LED (« Light-Emitting Diode »)) ou de type organique (ou OLED (« Organic Light-Emitting Diode »)), ou bien une diode laser.

Le fonctionnement de la source (de photons) de chaque module MEj est contrôlé par des moyens de contrôle qui peuvent, par exemple, faire partie au moins partiellement d'au moins une carte à circuits imprimés CC (visible sur les figures 3 et 5), éventuellement de type PCB (« Printed Circuit Board »). On notera que la source (de photons) d'un module MEj peut éventuellement être également installée sur cette carte à circuits imprimés CC. Dans ce cas, cette carte à circuits imprimés CC fait également partie du module MEj.

La lentille L de chaque module MEj est agencée de manière à agir sur les photons générés par la source pour qu'ils se dirigent vers une zone avant ZA et participent à la fonction photométrique choisie. Dans l'exemple qui est ici décrit, la zone avant ZA est située au niveau de la glace de protection du bloc optique BO. En l'absence de glace de protection, cette zone avant ZA est située devant la lentille L de chaque module MEj.

Chaque lentille L peut, par exemple, être réalisée par moulage d'une matière plastique transparente telle que le poly-méthacrylate de méthyle (ou PMMA) ou du polycarbonate (ou PC).

Les coques supérieure C1 et inférieure C2 de chaque module MEj présentent chacune une forme allongée en direction de la zone avant ZA (et donc suivant la direction longitudinale X), et sont solidarisées entre elles en définissant un espace interne EI dans lequel est installée fixement la lentille L.

La coque supérieure C1 de chaque module MEj comprend une première partie arrière PR1, une première partie avant PV1 et une partie intermédiaire joignant les premières parties arrière PR1 et avant PV1. La première partie arrière PR1 définit un logement LA dans lequel est installée au moins partiellement la source associée, et est couplée à la paroi de support PS.

Les coques supérieure C1 et inférieure C2 peuvent être réalisées par moulage d'une matière plastique ou synthétique rigide, telle que du polyéthylène ou du polypropylène ou encore du polycarbonate. Par ailleurs, l'une au moins des coques supérieure C1 et inférieure C2 peut être au moins partiellement stylisée.

Grâce au couplage de la première partie arrière PR1 de la coque supérieure C1 d'un module MEj et à la forme allongée suivant X de cette coque supérieure C1, ce module MEj dispose d'un long porte-à-faux qui donne l'impression qu'il est en lévitation (ou flottant) (ici à l'intérieur du bloc optique BO). De plus, cela permet ici de faire participer le dispositif d'éclairage DE, et en particulier chacun de ses modules MEj, au style et/ou à la signature du bloc optique BO.

Le porte-à-faux de chaque module MEj peut, par exemple, être compris entre 30 mm et 100 mm. Ainsi, il peut, par exemple, être égal à environ 80 mm.

Selon l'invention, et comme illustré non limitativement sur les figures 3 et 5, chaque module MEj comprend un radiateur métallique RM solidarisé fixement à la paroi de support PS et auquel est solidarisée fixement au moins la première partie arrière PR1 de sa coque supérieure C1. Ce radiateur métallique RM est agencé de manière à évacuer des calories qui sont produites par la source dans le logement LA que comprend cette première partie arrière PR1.

Par exemple, chaque radiateur métallique RM peut être réalisé en aluminium, ce qui offre une bonne rigidité pour un faible poids. Cette rigidité permet de supporter un important porte-à-faux.

Comme illustré non limitativement sur les figures 3 et 5, chaque radiateur métallique RM peut comporter une partie arrière solidarisée fixement à la paroi de support PS et une partie avant placée au-dessus du logement LA de la première partie arrière PR1 de la coque supérieure C1 et à laquelle est solidarisée fixement au moins cette première partie arrière PR1, par exemple par vissage.

On notera que lorsque chaque module MEj comprend sa propre carte à circuits imprimés CC et que sa source est montée sur cette dernière (CC), cette carte à circuits imprimés CC est placée au-dessus du logement LA de la première partie arrière PR1 de la coque supérieure C1 avec la source logée dans ce logement LA pour alimenter la lentille L. Dans ce cas, la carte à circuits imprimés CC est intercalée étroitement entre la partie avant du radiateur métallique RM et la première partie arrière PR1 de la coque supérieure C1 (au niveau de son logement LA) afin d'être solidarisée fixement à cette première partie arrière PR1 et au radiateur métallique RM (par exemple via les vis illustrées sur la figure 5 et qui traversent des trous qu'elle comprend à cet effet).

Selon l'invention, et comme illustré non limitativement sur les figures 3 et 5, la coque inférieure C2 de chaque module MEj comprend une deuxième partie arrière PR2, une deuxième partie avant PV2 et une partie intermédiaire joignant les deuxièmes parties arrière PR2 et avant PV2. Cette deuxième partie arrière PR2 est solidarisée fixement à la première partie arrière PR1 de la coque supérieure C1 et au radiateur métallique RM (par exemple via les vis illustrées sur la figure 5 et dont les extrémités filetées peuvent coopérer avec des trous, éventuellement filetés, qu'elle comprend à cet effet). Cela permet de solidariser fixement entre elles (et au radiateur métallique RM) les coques supérieure C1 et inférieure C2 via leurs première PR1 et deuxième PR2 parties arrière respectives.

On notera que les première PV1 et deuxième PV2 parties avant, respectivement des coques supérieure C1 et inférieure C2, sont solidarisées fixement entre elles par exemple par clippage, vissage ou emboîtement par coopération de formes.

Egalement selon l'invention, et comme illustré non limitativement sur les figure 3 à 6, la coque inférieure C2 de chaque module MEj est couplée au radiateur métallique RM afin de la positionner précisément par rapport à ce dernier (RM). A cet effet, la coque inférieure C2 comprend une patte de couplage PC1 s'étendant vers la paroi de support PS (et donc vers l'arrière) et comportant un trou traversant TT, et le radiateur métallique RM comprend un pion de couplage PC2 perpendiculaire à cette patte de couplage PC1 et traversant le trou traversant TT afin de coupler la deuxième partie arrière PR2 au radiateur métallique RM dans une zone inférieure. De préférence, ce pion de couplage PC2 présente une forme conique à section circulaire afin de faciliter son introduction dans le trou traversant TT et la mise en contrainte des éléments (C1, C2, CC, RM) entre eux pour éviter les vibrations.

On notera, comme illustré non limitativement sur la figure 5, qu'afin d'obtenir un bon isostatisme de l'ensemble de chaque module MEj, constitué des coques supérieure C1 et inférieure C2 et de la lentille L, par rapport au radiateur métallique RM, ce dernier RM peut aussi comprendre dans une partie supérieure deux autres pions de couplage PC3 (en complément de son pion de couplage PC2). Ces deux autres pions de couplage PC3 sont destinés à traverser des trous traversants correspondant définis dans la carte à circuits imprimés CC et la première partie arrière PR1 de la coque supérieure C1 (dans son logement LA). On comprendra en effet que lorsque ces deux autres pions de couplage PC3 traversent les trous traversants correspondant et que dans le même temps le pion de couplage PC2 traverse le trou traversant TT l'ensemble précité est très précisément positionné par rapport au radiateur métallique RM, et donc on est certain de son bon isostatisme.

On notera également, comme illustré non limitativement sur la figure 4, que la première partie avant PV1 de la coque supérieure C1 (opposée à sa première partie arrière PR1 et à laquelle est couplée fixement la deuxième partie avant PV2 de la coque inférieure C2) est munie d'une ouverture O1 qui loge étroitement une troisième partie avant PV3 de la lentille L, opposée à la source. Cela permet de positionner précisément la troisième partie avant PV3 de la lentille L par rapport à la deuxième partie avant PV2 de la coque inférieure C2 suivant les trois directions X, Y et Z.

On notera également, comme illustré non limitativement sur la figure 4, que la lentille L présente une forme allongée en direction de la zone avant ZA (et donc suivant la direction longitudinale X). La lentille (L) comprend une troisième partie arrière PR3, opposée à sa troisième partie avant PV3 (et donc à la source), et solidarisée fixement à la première partie arrière PR1 de la coque supérieure C1, à la deuxième partie arrière PR2 de la coque inférieure C2, et au radiateur métallique RM (par exemple via les vis illustrées sur la figure 5 et qui traversent des trous qu'elle comprend à cet effet). On comprendra qu'avec un tel agencement, la troisième partie arrière PR3 de la lentille L comprend une extrémité (arrière) placée sous la source de son module MEj, ce qui lui permet d'être alimentée en photons de façon optimisée. La forme de la lentille L est adaptée au guidage des photons vers sa troisième partie avant PV3 qui est plus précisément chargée d'agir sur ces derniers pour qu'ils participent correctement à la fonction photométrique choisie.

On notera également, comme illustré non limitativement sur les figures 1 à 5, que chaque module MEj peut comprendre une pièce d'habillage PA placée devant sa lentille L (et plus précisément devant sa troisième partie avant PV3) et couplée fixement à la première partie avant PV1 de la coque supérieure C1, par exemple par clippage ou vissage. Cette pièce d'habillage PA est transparente afin de laisser passer les photons qui sortent de la lentille L et se dirigent vers la zone avant ZA. Elle est destinée à masquer la face avant de la troisième partie avant PV3 et l'ouverture O1 de la première partie avant PV1 de la coque supérieure C1. Par ailleurs, cette pièce d'habillage PA peut être au moins partiellement stylisée.

La pièce d'habillage PA peut, par exemple, être réalisée par moulage d'une matière plastique transparente telle que le poly-méthacrylate de méthyle (ou PMMA) ou le polycarbonate (ou PC).

On notera également, comme illustré non limitativement sur la figure 1, que le dispositif d'éclairage DE peut aussi comprendre un masque MA solidarisé fixement à sa paroi de support PS et muni d'autant d'ouvertures O2j qu'il y a de modules MEj. Chaque ouverture O2j est traversée par une partie intermédiaire du module MEj associé (qui prolonge la première partie arrière PR1 de la coque supérieure C1 vers la zone avant ZA). Cela permet avantageusement de masquer la partie arrière (PR1-PR3, RM) de chaque module MEj qui constitue la partie technique de ce dernier (MEj). Ainsi, toute la partie technique du dispositif d'éclairage DE est invisible lorsque l'on est placé devant ce dernier (DE), ou devant la glace de protection du bloc optique BO. En outre, cela permet de renforcer l'impression que chaque module MEj flotte au travers de l'ouverture O2j associée. Cette impression peut être encore renforcée en utilisant un masque MA de couleur noire.

Ce masque MA peut être réalisé par moulage d'une matière plastique ou synthétique rigide, telle que du polyéthylène ou du polypropylène ou encore du polycarbonate.

On notera également que le dispositif d'éclairage DE peut être avantageusement préassemblé, ce qui permet de n'avoir plus qu'à le solidariser fixement au système qu'il doit équiper, comme par exemple un bloc optique BO, par exemple par vissage d'au moins sa paroi de support PS au boîtier BB de ce bloc optique BO.

## Revendications

1. Dispositif d'éclairage (DE) comprenant au moins un module (MEj) comportant une source générant des photons et une lentille (L) agissant sur lesdits photons générés pour qu'ils se dirigent vers une zone avant (ZA) et participent à une fonction photométrique choisie, ledit dispositif comprenant en outre une paroi de support (PS), et chaque module (MEj) comprenant des coques supérieure (C1) et inférieure (C2) présentant chacune une forme allongée en direction de ladite zone avant (ZA), et solidarisées entre elles en définissant un espace interne (EI) dans lequel est installée fixement ladite lentille (L), ladite coque supérieure (C1) comprenant une première partie arrière (PR1) définissant un logement (LA), dans lequel est installée au moins partiellement ladite source, et couplée à ladite paroi de support (PS), chaque module (MEj) comprenant un radiateur métallique (RM) solidarisé fixement à ladite paroi de support (PS), auquel est solidarisée fixement ladite première partie arrière (PR1) de la coque supérieure (C1), et évacuant des calories produites par ladite source dans ledit logement (LA), ladite coque inférieure (C2) comprenant une deuxième partie arrière (PR2) solidarisée fixement à ladite première partie arrière (PR1) de la coque supérieure (C1) et audit radiateur métallique (RM), ladite coque supérieure (C1) comprenant une première partie avant (PV1) i) opposée à sa première partie arrière (PR1), ii) à laquelle est couplée fixement une deuxième partie avant (PV2) de la coque inférieure (C2) opposée à sa deuxième partie arrière (PR2), et iii) munie d'une ouverture (O1) logeant étroitement une troisième partie avant (PV3) de ladite lentille (L), opposée à ladite source, le dispositif étant **caractérisé en ce que** ladite deuxième partie arrière (PR2) comprend une patte de couplage (PC1) s'étendant vers ladite paroi de support (PS) et comportant un trou traversant (TT), **en ce que** ledit radiateur métallique (RM) comprend un pion de couplage (PC2) perpendiculaire à ladite patte de couplage (PC1) et traversant ledit trou traversant (TT) afin de coupler ladite deuxième partie arrière (PR2) audit radiateur métallique (RM) dans une zone inférieure, **en ce que** la lentille présente une forme allongée en direction de la zone avant (ZA), **en ce que** la lentille comprend une troisième partie arrière (PR3), opposée à la troisième partie avant (PV3), et **en ce que** ladite troisième partie arrière (PR3) est solidarisée fixement à la première partie arrière (PR1) de la coque supérieure (C1), à la deuxième partie arrière (PR2) de la coque inférieure (C2), et au radiateur métallique (RM).

2. Dispositif selon la revendication 2, **caractérisé en ce que** chaque module (MEj) comprend une pièce d'habillage (PA) placée devant ladite lentille (L), couplée fixement à une première partie avant (PV1) de ladite coque supérieure (C1) opposée à sa première partie arrière (PR1), et transparente afin de laisser passer les photons sortant de ladite lentille (L) et se dirigeant vers ladite zone avant (ZA).

3. Dispositif selon l'une des revendications 1 à 2, **caractérisé en ce qu'**il comprend un masque (MA) solidarisé fixement à ladite paroi de support (PS), muni d'au moins une ouverture (O2j) traversée par une partie intermédiaire dudit module (MEj) associé qui prolonge ladite première partie arrière (PR1) de la coque supérieure (C1) vers ladite zone avant (ZA), et masquant une partie arrière (PR1-PR3, RM) de ce module (MEj).

4. Dispositif selon l'une des revendications 1 à 3, **caractérisé en ce que** ladite fonction photométrique est choisie parmi une fonction photométrique d'éclairage et une fonction photométrique de signalisation.

5. Bloc optique (BO) de véhicule, **caractérisé en ce qu'**il comprend un dispositif d'éclairage (DE) selon l'une des revendications précédentes.

6. Véhicule, **caractérisé en ce qu'**il comprend au moins un bloc optique (BO) selon la revendication 5.

## Patentansprüche

1. Beleuchtungsvorrichtung (DE) mit mindestens einem Modul (MEj), das eine Photonen erzeugende Quelle und eine Linse (L) umfasst, die auf die erzeugten Photonen einwirkt, so dass sie auf eine vordere Zone (ZA) gerichtet werden und an einer gewählten photometrischen Funktion teilnehmen, wobei die Vorrichtung außerdem eine Stützwand (PS) umfasst und jedes Modul (MEj) eine obere (C1) und eine untere (C2) Schale umfasst, die jeweils eine längliche Form in Richtung des vorderen Bereichs (ZA) aufweisen und miteinander verbunden sind, indem sie einen Innenraum (EI) definieren, in dem die Linse (L) fest installiert ist wobei die obere Schale (C1) einen ersten hinteren Teil (PR1) umfasst, der ein Gehäuse (LA) definiert, in dem die Quelle zumindest teilweise installiert ist, und mit der Stützwand (PS) gekoppelt ist, wobei jedes Modul (MEj) einen Metallradiator (RM) umfasst, der fest an der Stützwand (PS) angebracht ist an dem der erste hintere Abschnitt (PR1) der oberen Schale (C1) fest angebracht ist, und Abgeben von durch die Quelle erzeugten Kalorien in das Gehäuse (LA), wobei die untere Schale (C2) einen zweiten hinteren Abschnitt (PR2) aufweist, der fest an dem ersten hinteren Abschnitt (PR1) der oberen Schale (C1) und an dem Metallstrahler (RM) angebracht ist wobei die obere Schale (C1) einen ersten vorderen Abschnitt (PV1) i) gegenüber ihrem ersten hinteren Abschnitt (PR1) aufweist, ii) mit dem ein zweiter vorderer Abschnitt (PV2) der unteren Schale (C2) gegenüber ihrem zweiten hinteren Abschnitt (PR2) fest verbunden ist und iii) mit einer Öffnung (O1) versehen ist, die einen dritten vorderen Abschnitt (PV3) der Linse (L) gegenüber der Quelle dicht aufnimmt, wobei die Vorrichtung **dadurch gekennzeichnet ist, dass** der zweite hintere Abschnitt (PR2) eine Kopplungslasche (PC1) umfasst, die sich in Richtung der Stützwand (PS) erstreckt und ein Durchgangsloch (TT) aufweist dass der Metallkühlkörper (RM) einen Kopplungsstift (PC2) umfasst, der senkrecht zu der Kopplungslasche (PC1) steht und durch das Durchgangsloch (TT) hindurchgeht, um den zweiten hinteren Abschnitt (PR2) mit dem Metallkühlkörper (RM) in einem unteren Bereich zu koppeln, dass die Linse eine längliche Form zum vorderen Bereich (ZA) hin hat, dass die Linse einen dritten hinteren Abschnitt (PR3) umfasst, der dem dritten vorderen Abschnitt (PV3) gegenüberliegt, und dass der dritte hintere Abschnitt (PR3) fest mit dem ersten hinteren Abschnitt (PR1) der oberen Schale (C1), mit dem zweiten hinteren Abschnitt (PR2) der unteren Schale (C2) und mit dem Metallstrahler (RM) verbunden ist.

2. Vorrichtung nach Anspruch 2, **dadurch gekennzeichnet, dass** jedes Modul (MEj) ein Verkleidungsteil (PA) umfasst, das vor der Linse (L) angeordnet ist, fest mit einem ersten vorderen Abschnitt (PV1) der oberen Schale (C1) gegenüber ihrem ersten hinteren Abschnitt (PR1) verbunden ist und transparent ist, um die aus der Linse (L) austretenden und in Richtung des vorderen Bereichs (ZA) laufenden Photonen durchzulassen.

3. Vorrichtung nach einem der Ansprüche 1 bis 2, **dadurch gekennzeichnet, dass** sie eine Maske (MA) umfasst, die fest mit der Stützwand (PS) verbunden ist und mit mindestens einer Öffnung (O2j) versehen ist, durch die ein Zwischenteil des zugehörigen Moduls (MEj) hindurchgeht, das den ersten hinteren Teil (PR1) der Oberschale (C1) in Richtung des vorderen Bereichs (ZA) verlängert, und die einen hinteren Teil (PR1-PR3, RM) dieses Moduls (MEj) abdeckt.

4. Vorrichtung nach einem der Ansprüche 1 bis 3, **dadurch gekennzeichnet, dass** die photometrische Funktion ausgewählt ist aus einer photometrischen Beleuchtungsfunktion und einer photometrischen Signalisierungsfunktion.

5. Fahrzeugoptische Einheit (BO), **dadurch gekennzeichnet, dass** sie eine Beleuchtungseinrichtung (DE) nach einem der vorhergehenden Ansprüche umfasst.

6. Fahrzeug, **dadurch gekennzeichnet, dass** es mindestens eine optische Einheit (BO) nach Anspruch 5 umfasst.

## Claims

1. Lighting device (DE) comprising at least one module (MEj) including a source generating photons and a lens (L) acting on said generated photons so that they are directed towards a front zone (ZA) and participate in a selected photometric function, said device further comprising a support wall (PS) and each module (MEj) comprising upper (C1) and lower (C2) shells each having an elongated shape in the direction of said front zone (ZA), and joined together by defining an internal space (EI) in which said lens (L) is fixedly installed said upper shell (C1) comprising a first rear part (PR1) defining a housing (LA), in which said source is installed at least partially, and coupled to said support wall (PS), each module (MEj) comprising a metal radiator (RM) fixedly attached to said support wall (PS) to which said first rear portion (PR1) of the upper shell (C1) is fixedly attached, and discharging calories produced by said source into said housing (LA), said lower shell (C2) comprising a second rear portion (PR2) fixedly attached to said first rear portion (PR1) of the upper shell (C1) and to said metal radiator (RM) said upper shell (C1) comprising a first front portion (PV1) i) opposite its first rear portion (PR1), ii) to which is fixedly coupled a second front portion (PV2) of the lower shell (C2) opposite its second rear portion (PR2) and iii) provided with an opening (O1) tightly housing a third front portion (PV3) of said lens (L), opposite to said source, the device being **characterized in that** said second rear portion (PR2) comprises a coupling tab (PC1) extending towards said support wall (PS) and having a through hole (TT) **in that** said metal heat sink (RM) comprises a coupling pin (PC2) perpendicular to said coupling tab (PC1) and passing through said through hole (TT) to couple said second rear portion (PR2) to said metal heat sink (RM) in a lower region, **in that** the lens has an elongated shape towards the front region (ZA) **in that** the lens comprises a third rear portion (PR3), opposite to the third front portion (PV3), and **in that** said third rear portion (PR3) is fixedly attached to the first rear portion (PR1) of the upper shell (C1), to the second rear portion (PR2) of the lower shell (C2), and to the metal radiator (RM).

2. Device according to claim 2, **characterized in that** each module (MEj) comprises a cladding piece (PA) placed in front of said lens (L), fixedly coupled to a first front portion (PV1) of said upper shell (C1) opposite its first rear portion (PR1), and transparent in order to let pass the photons coming out of said lens (L) and going towards said front area (ZA).

3. Device according to one of claims 1 to 2, **characterized in that** it comprises a mask (MA) fixedly attached to said support wall (PS), provided with at least one opening (O2j) through which passes an intermediate part of said associated module (MEj) which extends said first rear part (PR1) of the upper shell (C1) towards said front zone (ZA), and masking a rear part (PR1-PR3, RM) of this module (MEj).

4. Device according to one of claims 1 to 3, **characterized in that** said photometric function is selected from a photometric lighting function and a photometric signaling function.

5. Vehicle optical unit (BO), **characterized in that** it comprises a lighting device (DE) according to one of the preceding claims.

6. Vehicle, **characterized in that** it comprises at least one optical unit (BO) according to claim 5.
